# EUROPÄISCHE PATENTSCHRIFT

(11) **EP 0 758 808 B1**
(45) Veröffentlichungstag und Bekanntmachung des Hinweises auf die Patenterteilung: **11.09.2002**
(21) Anmeldenummer: 96110450.2
(22) Anmeldetag: 28.06.1996
(51) Int. Cl.: H01R 33/08, H01R 33/06

(54) **System von Lampenfassungen für Leuchtstofflampen**
System of lamp holder for fluorescent lamps
Sytème de douille de lampe pour lampes fluorescentes

(30) Priorität: 16.08.1995 DE 19530115
(43) Veröffentlichungstag der Anmeldung: 19.02.1997
(73) Patentinhaber: BJB GmbH & Co. KG, 59755 Arnsberg (DE)
(72) Erfinder: Henrici, Dieter, Dipl.-Ing., 59757 Arnsberg (DE); Vogt, Karl-Wilhelm, 59469 Ense (DE); Greschner, Hartmut, 59759 Arnsberg (DE)
(74) Vertreter: Patentanwälte Ostriga & Sonnet

(56) Entgegenhaltungen:
- EP-A- 0 590 543
- DE-A- 2 330 097
- US-A- 2 280 747
- US-A- 3 401 242
- US-A- 4 198 109

## Beschreibung

Die Erfindung betrifft ein System von Lampenfassungen für Leuchtstofflampen mit einem aus Isolierstoff bestehenden Fassungsgehäuse, das eine von einem Verschlußkörper abdeckbare Einsatzöffnung für Lampen-Kontakte und Leiter-Anschlußklemmen aufweist und wobei die Lampenfassung bedarfsweise mit einer als Ansatzkörper ausgebildeten Starterfassung zu einer kombinierten Lampen-Starter-Fassung erweiterbar ist.

Lampenfassungen sind in der Regel als sogenannte "Durchsteckfassungen" ausgeführt, die, wie es die Bezeichnung zum Ausdruck bringt, von der Rückseite eines Fassungsträgers her (z.B. eines Leuchtenblechs) durch einen darin befindlichen Ausschnitt bis in eine Endraststellung durchgeschoben werden. Fassungen solcher Art werden bezüglich des Fassungsgehäuses in zwei wesentlichen Bauhöhen gefertigt, und zwar in Abhängigkeit vom standardisierten Leuchtstofflampen-Durchmesser 26 mm oder 38 mm mit entsprechendem Abstand zwischen der Lampenachse und dem Fassungsträger, der sogenannten "Brennpunkthöhe". Gängig sind hier Brennpunkthöhen von 22,5 mm und von 30 mm. Zusätzlich zu einfachen Lampenfassungen gibt es auch solche, die mit einer zusätzlichen Starterfassung kombiniert sind.

Bei herkömmlicher Bauweise sind die Fassungsgehäuse von Lampenfassung und Starterfassung einstückig zusammengespritzt. Deshalb sind für diese insgesamt vier Fassungstypen einer Baureihe. (Lampenfassung für Brennpunkthöhe 22,5 mm, Lampenfassung für Brennpunkthöhe 30 mm, kombinierte Lampen-Starter-Fassung für Brennpunkthöhe 22,5 mm und kombinierte Lampen-Starter-Fassung für Brennpunkthöhe 30 mm) zahlreiche aufwendige Spritzgießwerkzeuge erforderlich. Die einzelnen Typen der Baureihe werden auch in sehr unterschiedlichen Stückzahlen benötigt, was die Fertigungsplanung und Lagerhaltung zusätzlich erschwert.

Die Nachteile einer solchen werkzeugintensiven Typenbaureihe sind bereits erkannt worden. So ist eine Lampenfassung der eingangs geschilderten Art bekannt, bei der die Starterfassung als an die Lampenfassung ansteckbarer Ansatzkörper ausgebildet ist. Vom Grundgedanken her reduziert sich dadurch der Werkzeugaufwand, weil die Starterfassung als separates Bauteil unabhängig von der Brennpunkthöhe der Lampenfassung vorgefertigt und bei Bedarf mit der entsprechenden Lampenfassung gekuppelt werden kann. Auch die Lagerhaltung wird dadurch verbessert.

Die konkret vorbekannte Ausführungsform kennzeichnet sich hinsichtlich des Aufbaus der Lampenfassung dadurch, daß die Fassungsgehäuse-Rückwand den Verschlußkörper ausbildet. Deshalb sind für Lampenfassungen unterschiedlicher Brennpunkthöhe immer noch vier Werkzeuge erforderlich, nämlich zwei Werkzeuge für das Fassungsgehäuse und zwei Werkzeuge für die entsprechend unterschiedlich hohen Verschlußkörper-Rückwände.

Des weiteren ist aus der DE 2 330 097 A eine Lampenfassung für Leuchtstofflampen bekannt. Hier ist vorgesehen, eine Starterfassung mittels einer Lasche, die an einem Ende U-förmig ist, mit der Lampenfassung zu verbinden. Hierfür sind zwei Schenkel der Lasche in Nuten an der Fassung einschiebbar. Hinsichtlich einer Einsatzöffnung oder eines Verschlußkörpers läßt sich dieser Schrift nichts entnehmen. Insbesondere ist hieraus keine als Bodenöffnung ausgebildete Einsatzöffnung bekannt, die von einem Verschlußkörper verschlossen wird.

Eine weitere Lampenfassung ist aus der US 2 280 747 A bekannt. Die dort dargestellte Lampenfassung ist ausschließlich in Verbindung mit einer Starterfassung beschrieben. Es handelt sich um eine Kombination von Lampenfassung und Starterfassung, und nicht um eine Lampenfassung, die zu einer kombinierten Lampen-Starterfassung erweiterbar ist. Die Kontakte werden bei der dort beschriebenen Fassung offensichtlich von der Breitseite der Lampenfassung her in deren Innenraum eingesetzt, wie sich bereits aus der L-Form der Kontakte ergibt. Insbesondere ist auch hier die Einsatzöffnung nicht als Bodenöffnung des Fassungsgehäuses ausgebildet und von einem Verschlußkörper verschlossen.

Hier setzt die Erfindung ein. Ihre Aufgabe ist es vordringlich, ein System verfügbar zu machen, dessen Baukastensystem im Hinblick auf die Einsparung an Fertigungswerkzeugen und kostengünstiger Lagerhaltung weiter optimiert ist.

Die Lösung dieser Aufgabe ist im Anspruch 1 angegeben. Demnach ist ein System von Lampenfassungen für Leuchtstofflampen vorgesehen,
a) mit einem aus Isolierstoff bestehenden Fassungsgehäuse, das eine Einsatzöffnung für Lampen-Kontakte und Leiter-Anschlußklemmen aufweist, wobei die Einsatzöffnung als Bodenöffnung des ansonsten einstückigen Fassungsgehäuses ausgebildet ist,
b) mit einem Verschlußkörper zum Verschließen der Einsatzöffnung
c) und mit einer Starterfassung, die als Ansatzkörper ausgebildet ist, wobei ein Verschlußstück mit gleichem Fassungsgehäuse-Anschlußmaßen zum Verschließen des Einsatzöffnung an die Starterfassung werkstoffeinheitlich stoffschlüssig angeformt ist und den Ansatzkörper ausbildet.

Die an sich bekannte Bauform einer Lampenfassung mit einem die Bodenöffnung des Fassungsgehäuses abdeckenden Verschlußkörper macht sich die Erfindung nun in vorteilhafter und geschickter Weise zunutze, um den Ansatzkörper mit dem Verschlußkörper zu einem mit dem Fassungsgehäuse kuppelbaren Bauelement auszubilden. Anders als beim Stand der Technik, ist hier also der Verschlußkörper nicht auf seine Ursprungsfunktion des Abdeckens einer Fassungsgehäuse-Öffnung beschränkt, sondern im Falle einer kombinierten Lampen-Starter-Fassung zugleich Träger der Starterfassung. Da der Verschlußkörper die Bodenöffnung des Fassungsgehäuses abdeckt, also auf den Querschnitt des Fassungsgehäuses (und nicht wie die vorbekannte Abdeck-Rückwand auf dessen variierende Bauhöhe) abgestimmt ist, der sich mit unterschiedlichen Bauhöhen des Fassungsgehäuses nicht ändert, kann auf diese einfache Weise die Teile- und Werkzeugvielfalt weiter verringert werden. Jetzt sind nur noch zwei Werkzeuge für die unterschiedlich hohen Fassungsgehäuse, ein Werkzeug für den "einfachen" Verschlußkörper sowie ein viertes Werkzeug für den aus Verschlußkörper und Starterfassung bestehenden Ansatzkörper erforderlich.

Eine noch weitergehende Vereinfachung gegenüber dem Stand der Technik kann geschaffen werden, wenn entsprechend einem weiteren Erfindungsmerkmal die Starterfassung mit dem Verschlußkörper, also der Ansatzkörper, als einstückiges und einteiliges Spritzgießbauteil ausgebildet ist mit seitlich offenen Einlegeöffnungen, die, von Rippen oder Wandungsteilen des Isolierkörpers der Starterfassung begrenzt, die Kontakte berührungssicher im Isolierkörper aufnehmen. Demgegenüber ist bei dem in Bezug genommenen Stand der Technik auch bei der Starterfassung noch ein zusätzliches, wenngleich relativ einfaches Werkzeug erforderlich, nämlich zum Spritzen eines plattenartigen Bodenteiles als Verschlußkörpe-r für das zum Einlegen der Kontakte bodenoffenen Starter-Fassungsgehäuse.

Schließlich ergibt sich eine nochmalige Vereinfachung dadurch, daß entsprechend einem weiteren Merkmal der Erfindung die direkte Verbindungsleitung zwischen einem Kontakt der Starterfassung und dem ihm stromlaufsystematisch zugeordneten Lampenkontakt von einem vorgebogenen Runddraht ausgebildet ist, der mit einem Überstand aus dem Verschlußkörper vorragt und der beim Anstecken des Verschlußkörpers an das Fassungsgehäuse einen Stecker zum unmittelbaren Steckanschluß an die betreffende Leiter-Anschlußklemme ausbildet. Die Vereinfachung besteht hier also darin, diese direkte Verbindungsleitung nicht mehr aus einem Blechstreifen auszustanzen, zu verkröpfen, und zu biegen, sondern einen einfachen Draht zu verwenden, im Idealfall einen Draht, der hinsichtlich seines Durchmessers dem eines anzuschließenden Leiters entspricht. Ein sich daraus ergebende weitere Vorteil besteht auch darin, daß die Kontaktierung beim Einstecken des steckerartigen Überstandes in die lampenfassungsseitige Kontakt-Anschlußklemme derjenigen entspricht, wie sie beim Einstecken eines elektrischen Leiters vorliegt.

Im übrigen versteht sich die Erfindung am besten aus ihrer nachfolgenden detaillierten Beschreibung anhand eines in den Zeichnungen dargestellten Ausführungsbeispiels. Es zeigen:
- Fig. 1: eine schaubildliche Wiedergabe eines einfachen Boden-Verschlußkörpers für eine Lampenfassung,
- Fig. 2: eine schaubildliche Darstellung eines Boden-Verschlußstücke als Bestandteil einer an eine Lampenfassung ansteckbaren Starterfassung,
- Fig. 3 bis 6,: jeweils in schaubildlicher Explosionsdarstellung die einzelnen Bestandteile der vier wesentlichen verschiedenen Fassungstypen einer Fassungs-Typenreihe.

Jede Lampenfassung 10 weist ein aus Isolierstoff bestehendes Fassungsgehäuse 10' bzw. 10" auf. Zur Unterscheidung ist mit 10' das höhere Fassungsgehäuse für 30 mm Brennpunkthöhe und mit 10" das Fassungsgehäuse für die kleinere Brennpunkthöhe von 22,5 mm bezeichnet.

In jedem Fassungsgehäuse 10', 10" sind Lampenkontakte 11 und Leiter-Anschlußklemmen 12 angeordnet. Die beiden Kontakte 11/12 einer Lampenfassung 10 sind jeweils identisch und werden spiegelbildlich zueinander eingebaut. Beim dargestellten Ausführungsbeispiel bestehen, wie an sich üblich, jeweils ein Lampenkontakt 11 und eine schraubenlose Leiter-Anschlußklemme 12 aus einem einstückigen, aus einem Blechstreifen geformten Kontakt-Bauteil 11/12. Das Fassungsgehäuse 10 weist an seinem in den Zeichnungen nicht sichtbaren Bodenabschnitt eine großquerschnittige Öffnung auf, durch die von unten her die Kontakt-Bauteile 11/12 in den Innenraum des Fassungsgehäuses 10' bzw. 10" eingebracht werden können. Ist dies geschehen, wird die Bodenöffnung des Fassungsgehäuses 10 mittels eines eingesetzten Verschlußkörpers 15 verschlossen. Dieser Verschlußkörper 15 rastet in die Bodenöffnung ein, kann aber auch mit Hilfe von Klebstoff oder Ultraschallverscheißung befestigt werden. Er beinhaltet Durchstecköffnungen 16, mit jeweils paariger Anordnung, zum Durchstecken von Leitern, damit deren abisolierte Enden mit den dahinter in dem Fassungsgehäuse 10 befindlichen Leiter-Anschlußklemmen kontaktieren können.

Als sogenannte 'Rotorfassungen' umfassen die Lampenfassungen jeweils noch einen Rotor 13, der von der Frontseite des Fassungsgehäuses 10', 10" her auf Haltezapfen 14 aufgerastet, die auf der Innenfläche der Fassungsgehäuse-Rückwand angeformt sind.

Aus diesen bislang genannten Bauteilen bestehen die Lampenfassungen, wie sie in den Fig. 3 und 5 dargestellt sind, und die sich lediglich durch die unterschiedlich hohen Fassungsgehäuse 10' und 10" unterscheiden.

Zur Verwendung einer Leuchtstofflampenfassung als kombinierte Lampen-Starter-Fassung ist ein Ansatzkörper 17 vorgesehen, der in werkstoffeinheitlich-stoffschlüssiger Zuordnung ein (gegenüber dem einfachen Verschlußkörper 15 modifizierten) Verschlußstück 15' und die eigentliche Starterfassung 18 aufweist. Beim Ausführungsbeispiel ist am Fassungsgehäuse 19 der Starterfassung 18 noch eine auslegerartige Brücke 20 angeformt, und zwar in ähnlicher Weise wie beim bekannten Stand der Technik, denn dieser Ausleger ist erforderlich, um die Starterfassung mit einem für die Aufnahme des Starters hinreichendem Abstand hinter bzw. unter dem Fassungsträger wie Leuchtenblech zu halten. (Nur die Lampenfassung wird durch den Fassungsträgerausschnitt gesteckt und daran mittels Rastorganen 27 wiederlösbar befestigt.)

Die Besonderheit der dargestellten und beschriebenen Ausführung besteht darin, daß das mit der Starterfassung 18 einstückig verbundene Verschlußstück 15' bei Bedarf den "einfachen" Verschlußkörper 15 ersetzt, so daß mit denselben Fassungsgehäusen 10 auf einfache Weise kombinierte Lampen-Starter-Fassungen erhältlich sind, also eine Kombinationsfassung nach Fig. 4 für eine Lampenhöhe von 30 mm bzw. nach Fig. 6 für eine Lampenhöhe von 22,5 mm, wobei die Fassungsgehäuse der Fig. 3 und 4 einerseits und der Fig. 5 und 6 andererseits untereinander identisch sind.

Die Kontaktelemente für die Starterfassung 18 bestehen aus einem Starterkontakt mit einer schraubenlosen Anschlußklemme 21 und einer aus Runddraht geformten Verbindungsleitung 22 mit dem zweiten Starterkontakt. Um die Kontakte 21 und 22 in den Isolierkörper der Starterfassung 18 einbringen zu können, ist diese - und auch die Brücke 20 - mit nach außen offenen Einlegeöffnungen 23, 24 versehen. Diese sind von Wandungsteilen 25 begrenzt, insbesondere derart geschützt, daß die Kontakte 21 und 22 berührungssicher in dem Isolierkörper aufgenommen sind, ohne daß gesonderte Verschlußdeckel od. dgl. erforderlich sind.

Wie ein Vergleich der Fig. 1 mit der Fig. 2 zeigt, weist das Verschlußstück 15' nur noch zwei Leitereinstecköffnungen 16 auf, während auf der anderen Seite einer Quermittelebene solche Öffnungen fehlen. Das rührt daher, weil hier eine direkte Verbindung zwischen einem Kontakt der Starterfassung und einem Lampenfassungs-Kontakt hergestellt wird und zwar vorteilhafterweise dadurch, daß das dem Fassungsgehäuse 10 zugewandte Ende der Verbindungsleitung 22 als Überstand 26 derart vorragt, daß diese Überstand 26 einen Stecker zum unmittelbaren Einstecken in die elektrisch zugeordnete Leiteranschlußklemme 12 des Kontakts 11/12 dient, sobald der Ansatzkörper 17 über sein Verschlußstück 15' mit dem Fassungsgehäuse 10 steckverbunden wird.

Die Figuren 3 bis 6 zeigen sämtliche Bauteile, die ein jeweiliger Fassungstyp der Typenreihe aufweist. Um zu verdeutlichen, welche Teile überhaupt nur gefertigt werden müssen, sind diese mit durchgezogenen Linien dargestellt, die anderen, mehrfach verwendbaren, mit strichpunktierten Linien. Demnach beschränken sich die Bauteile insgesamt auf:

| | |
|---|---|
| 1 | Fassungsgehäuse 10' für 30 mm Brennpunkthöhe |
| 1 | Fassungsgehäuse 10" für 22,5 mm Brennpunkthöhe |
| 1 | Verschlußkörper 15 |
| 1 | Verschlußstück 15' in körperlicher Vereinigung mit der Starterfassung 18 |
| 2 | kurze Kontaktstücke 11/12 für Fassungsgehäuse 10' |
| 2 | lange Kontaktstücke 11/12 für Fassungsgehäuse 10" |
| 1 | Kontakt 21 |
| 1 | Kontakt bzw. Drahtverbinder 22 |
| 1 | Rotor 13 (optional, sofern Rotorfassungstyp) |

## Patentansprüche

1. System von Lampenfassungen für Leuchtstofflampen
a) mit einem aus Isolierstoff bestehenden Fassungsgehäuse, das eine Einsatzöffnung für Lampen-Kontakte (11) und Leiter-Anschlußklemmen (12) aufweist, wobei die Einsatzöffnung als Bodenöffnung des ansonsten einstückigen Fassungsgehäuses (10'; 10'') ausgebildet ist,
b) mit einem Verschlußkörper (15) zum Verschließen der Einsatzöffnung
c) und mit einer Starterfassung (18), die als Ansatzkörper (17) ausgebildet ist, wobei ein Verschlußstück (15') mit gleichen Fassungsgehäuse-Anschlußmaßen zum Verschließen der Einsatzöffnung an die Starterfassung (18) werkstoffeinheitlich stoffschlüssig angeformt ist und den Ansatzkörper ausbildet.

2. System nach Anspruch 1, **dadurch gekennzeichnet, daß** die Starterfassung (18) mit dem Verschlußstück (15'), also der Ansatzkörper (17), als einstückiges und einteiliges Spritzgießbauteil ausgebildet ist mit seitlich offenen Einlegeöffnungen (23, 24), die, von Rippen oder Wandungsteilen (25) des Isolierkörpers (19) der Starterfassung (18) begrenzt, Kontakte (21) berührungssicher im Isolierkörper (19) aufnehmen.

3. System nach Anspruch 1 oder 2, **dadurch gekennzeichnet, daß** eine direkte Verbindungsleitung (22) zwischen einem Kontakt der Starterfassung (18) und dem ihm stromlaufsystematisch zugeordneten Lampenkontakt (11) von einem vorgebogenen Runddraht ausgebildet ist, der mit einem Überstand (26) aus dem Verschlußstück (15') vorragt und der beim Anstecken des Verschlußstück (15') an das Fassungsgehäuse (10'; 10'') einen Stecker zum unmittelbaren Steckanschluß an die betreffende Leiter-Anschlußklemme (12) ausbildet.

## Claims

1. A lampholder system for fluorescent lamps
a) having a holder housing consisting of insulating material, which comprises an insertion opening for lamp contacts (11) and conductor connecting terminals (12), wherein the insertion opening is constructed as an opening in the base of the otherwise one-piece holder housing (10'; 10"),
b) having a closing member (15) for closing the insertion opening
c) and having a starter holder (18) which takes the form of an extension member (17), wherein a closing element (15') with the same holder housing connecting dimensions for closing the insertion opening is moulded integrally and from the same material onto the starter holder (18) and forms the extension member.

2. A system according to claim 1, **characterised in that** the starter holder (18) plus closing element (15'), i.e. the extension member (17), is constructed as a one-piece, integral injection moulding with laterally open insert openings (23, 24) which, defined by ribs or wall parts (25) of the insulating member (19) of the starter holder (18), accommodate contacts (21) in the insulating member (19) in a contact-safe manner.

3. A system according to claim 1 or claim 2, **characterised in that** a direct connecting lead (22) between a contact of the starter holder (18) and the lamp contact (11) associated therewith in the current flow system takes the form of a prebent round wire, which protrudes in the form of a projection (26) out of the closing element (15') and which, upon attachment of the closing element (15') to the holder housing (10'; 10"), forms a plug-in connector for direct plug-in connection to the relevant conductor connecting terminal (12).

## Revendications

1. Système de douilles de lampe pour des lampes fluorescentes
a) avec un boîtier de douille formé en matériau isolant, présentant une ouverture d'insertion pour des contacts de lampe (11) et des bornes de raccordement de conducteurs (12), l'ouverture d'insertion étant réalisée sous la forme d'ouverture de fond du boîtier de douille (10' ; 10") qui, par ailleurs, est réalisé d'une seule pièce,
b) avec un corps de fermeture (15) pour fermer l'ouverture d'insertion.
c) et avec une douille de starter d'amorçage (18), réalisée sous la forme de corps rapporté (17), une pièce de fermeture (15'), ayant des dimensions de raccordement de boîtier de douille identiques, étant formée d'un seul tenant, de façon unitaire par le matériau, avec une liaison par le matériau, sur la douille de starter d'amorçage (18) et formant le corps rapporté.

2. Système selon la revendication 1, **caractérisé en ce que** la douille de starter d'amorçage (18), avec le corps de fermeture (15'), donc le corps rapporté (17), est réalisée sous la forme de composant moulé par injection, d'une seule pièce et monolithique, avec des ouvertures d'insertion (23, 24) ouvertes latéralement, qui reçoivent, de façon sûre quant au contact, dans le corps isolant (19), des contacts (21), de façon délimitée par des nervures ou des parties de paroi (25) du corps isolant (19) de la douille de starter d'amorçage (18).

3. Système selon la revendication 1 ou 2, **caractérisé en ce qu'**une ligne de liaison (22) directe, entre un contact de la douille de starter d'amorçage (18) et le contact de lampe (11), lui étant associé dans le système de passage de courant, est réalisée par un fil métallique rond pré-coudé, qui ressort, par un élément de dépassement (26), hors de la pièce de fermeture (15') et qui, lors du raccordement par enfichage de la pièce de fermeture (15') sur le boîtier de douille (10'; 10"), forme une prise mâle devant assurer un raccordement par enfichage direct à la borne de raccordement de conducteur (12) concernée.
